# EUROPÄISCHE PATENTANMELDUNG

(11) **EP 4 671 142 A1**
(43) Veröffentlichungstag der Anmeldung: **31.12.2025**
(21) Anmeldenummer: 24184719.3
(22) Anmeldetag: 26.06.2024
(51) Int. Cl.: B65B 9/04

(54) **VERFAHREN ZUM HERSTELLEN VON BLISTERVERPACKUNGEN**

(71) Anmelder: Uhlmann Pac-Systeme GmbH & Co. KG, 88471 Laupheim (DE)
(72) Erfinder: SCHLUMBERGER, Albert, 88471 Laupheim (DE); GNANN, Kurt, 88471 Laupheim (DE); GRETZINGER, David, 88471 Laupheim (DE); DENZEL, Andreas, 88471 Laupheim (DE)
(74) Vertreter: Wächter, Jochen

(57) **Zusammenfassung**

Das Verfahren zum Herstellen von Blisterverpackungen (10) mit einer Siegelvorrichtung (20), die eine Vorschubwalze (19) und eine mit der Vorschubwalze (19) zusammenwirkende Siegelwalze (17) aufweist, umfasst das Bereitstellen eines befüllten Blisterfolienbands (21), das erste Blisternäpfe (23) und zweite Blisternäpfe (25) umfasst, wobei die ersten Blisternäpfe (23) mit Produkten (22) befüllt sind und die zweiten Blisternäpfe (25) leer sind. Anschließend wird das Blisterfolienband (21) in einen Siegelspalt (18) zwischen der Vorschubwalze (19) und der Siegelwalze (17) eingebracht, ebenso wie eine Deckfolie (13). Die ersten Blisternäpfe (23) werden in ersten Ausnehmungen (27) der Vorschubwalze (19) aufgenommen, die zweiten Blisternäpfe (25) werden in zweiten Ausnehmungen (29) der Vorschubwalze (19) aufgenommen, und das Blisterfolienband (21) wird durch rotatorisches Antreiben der Vorschubwalze (19) gefördert. Dabei kontaktieren Seitenwände (50b), welche die zweiten Ausnehmungen (29) begrenzen, die zweiten Blisternäpfe (25) des Blisterfolienbands (21) und üben auf diese eine Vorschubkraft aus, während Seitenwände (50a), welche die ersten Ausnehmungen (27) begrenzen, auf die ersten Blisternäpfe (23) im Wesentlichen keine Vorschubkraft ausüben. Die Deckfolie (13) wird mittels der Siegelwalze (17) auf die Oberseite des Blisterfolienbands (21) gesiegelt.

## Beschreibung

Die vorliegende Erfindung betrifft ein Verfahren zum Herstellen von Blisterverpackungen, bei dem eine Siegelvorrichtung eingesetzt wird, die eine Vorschubwalze und eine mit der Vorschubwalze zusammenwirkende Siegelwalze aufweist.

Blisterverpackungen werden im Allgemeinen für eine Vielzahl von Produkten eingesetzt, um diese vor Umgebungseinflüssen zu schützen, wodurch deren Haltbarkeit für einen bestimmten Zeitraum gewährleistet werden kann. Blisterverpackungen erweisen sich somit als vorteilhaft für das Verpacken von Medikamenten, aber auch für kleinere Produkte wie elektronische Bauteile, da sie einen optimalen Schutz gewährleisten.

Bei bekannten Verfahren werden Blisternäpfe zunächst in einem Blisterfolienband in einer Formstation ausgebildet und das Blisterfolienband mit den Blisternäpfen mit den zu verpackenden Produkten in einer nachfolgenden Befüllstation befüllt. Im Anschluss wird das Blisterfolienband mit den befüllten Blisternäpfen einer Siegelvorrichtung zugeführt, in der eine Deckfolie auf das Blisterfolienband gesiegelt wird, um die bisher offenen Blisternäpfe zu verschließen. Im Anschluss erfolgt häufig ein Ausstanzen einzelner Blisterverpackungen aus dem Blisterfolienband, welche anschließend selbst nochmals in Faltschachteln oder andere Zwischenverpackungen verpackt werden.

Im Rahmen des Siegelprozesses erfolgt bei Walzensiegelvorrichtungen die Führung des Blisterfolienbands sowie der Deckfolie in einen Siegelspalt zwischen einer Siegelwalze und einer Vorschubwalze. Die Vorschubwalze weist Ausnehmungen auf, die die befüllten Blisternäpfe aufnehmen. Die Vorschubwalze stützt den Siegeldruck ab, der von der Siegelwalze auf die Deckfolie aufgebracht wird. Gleichzeitig erfolgt ein mechanisches Zusammenwirken zwischen den Ausnehmungen in der Vorschubwalze und den Blisternäpfen des Blisterfolienbands, wodurch eine zuverlässige Förderung des Blisterfolienbands während des kontinuierlichen Siegelprozesses gewährleistet wird.

Es hat sich gezeigt, dass in Abhängigkeit von den verwendeten Materialien des Blisterfolienbands sowie von Einstellungen der Siegelvorrichtung durch den Krafteintrag beim Vorschub unerwünschte Verformungen der Blisternäpfe oder sogar Beschädigungen auftreten können, vor allem bei einer hohen Vorschubgeschwindigkeit. Die Verformungen oder Beschädigungen können dabei im schlimmsten Fall derartiger Natur sein, dass ein zuverlässiger Schutz des verpackten Produkts vor Umgebungseinflüssen nicht mehr gewährleistet ist.

Es ist die Aufgabe der Erfindung, die genannten Nachteile zumindest teilweise zu überwinden und ein verbessertes Verfahren zum Herstellen von Blisterverpackungen anzugeben, das bei hohem Durchsatz durch einen besonders hohen Qualitäts- und Sicherheitsstandard gekennzeichnet ist.

Zur Lösung der Aufgabe wird ein Verfahren zum Herstellen von Blisterverpackungen mit einer Siegelvorrichtung vorgeschlagen, die eine Vorschubwalze und eine mit der Vorschubwalze zusammenwirkende Siegelwalze aufweist, welches die nachfolgenden Schritte umfasst:
- Bereitstellen eines befüllten Blisterfolienbands, das erste Blisternäpfe und zweite Blisternäpfe umfasst, wobei die ersten Blisternäpfe mit Produkten befüllt sind und die zweiten Blisternäpfe leer sind;
- Einbringen des Blisterfolienbands in einen Siegelspalt zwischen der Vorschubwalze und der Siegelwalze;
- Einbringen einer Deckfolie in den Siegelspalt zwischen der Vorschubwalze und der Siegelwalze in Richtung einer Oberseite des Blisterfolienbands, an der die ersten und die zweiten Blisternäpfe offen sind;
- Aufnehmen der ersten Blisternäpfe in ersten Ausnehmungen der Vorschubwalze und Aufnehmen der zweiten Blisternäpfe in zweiten Ausnehmungen der Vorschubwalze;
- Fördern des Blisterfolienbands durch rotatorisches Antreiben der Vorschubwalze, wobei Seitenwände, welche die zweiten Ausnehmungen begrenzen, die zweiten Blisternäpfe des Blisterfolienbands kontaktieren und auf diese eine Vorschubkraft ausüben, während Seitenwände, welche die ersten Ausnehmungen begrenzen, auf die ersten Blisternäpfe im Wesentlichen keine oder keine Vorschubkraft ausüben; und
- Siegeln der Deckfolie auf die Oberseite des Blisterfolienbands mittels der Siegelwalze, wobei die Vorschubwalze das Blisterfolienband in einer Siegelrichtung abstützt.

Mit dem vorgeschlagenen Verfahren ist es möglich, Blisterverpackungen mit hoher Produktivität und zugleich hohen Qualitätsanforderungen herzustellen. Dadurch, dass zweite Blisternäpfe im Blisterfolienband vorgesehen sind, die ausschließlich zur Übertragung der Vorschubkraft gedacht sind, können die mit Produkten befüllten Blisternäpfe als Kraftübertragungsmedium ausgeschlossen werden. Etwaige Verformungen der zweiten Blisternäpfe beeinflussen die Produkte innerhalb der ersten Blisternäpfe nicht. Weiter ist es auf diese Weise möglich, das Blisterfolienband während des Siegelns exakt zu führen und das Blisterfolienband mit hoher Präzision zu positionieren.

Die oben beschriebenen Schritte des Einbringens des Blisterfolienbands in einen Siegelspalt, des Einbringens der Deckfolie in den Siegelspalt, des Förderns des Blisterfolienbands durch rotatorisches Antreiben der Vorschubwalze und des Siegelns der Deckfolie auf die Oberseite des Blisterfolienbands finden beim Betrieb der Siegelvorrichtung gleichzeitig statt und beschreiben unterschiedliche Teilaspekte desselben Siegelvorgangs.

Das Siegeln erfolgt in einem kontinuierlichen Prozess. Die Deckfolie wird als ein Band bereitgestellt und in den Siegelspalt eingebracht. Das Blisterfolienband wird entlang dessen Längserstreckung in Vorschubrichtung in den Siegelspalt eingebracht. Dabei ist es von Vorteil, wenn sich Zuführgeschwindigkeiten der Deckfolie und des Blisterfolienbands nicht oder nur geringfügig unterscheiden.

Es ist vorteilhaft, wenn die ersten Ausnehmungen derart gestaltet sind, dass während des Förderns des Blisterfolienbands die ersten Blisternäpfe nicht Seitenwände der ersten Ausnehmungen oder Teilflächen davon kontaktieren, die eine Kraft in Vorschubrichtung übertragen könnten. Dies kann beispielsweise realisiert werden, indem die ersten Ausnehmungen in Umfangsrichtung der Vorschubwalze geringfügig größer dimensioniert sind als die ersten Blisternäpfe. Die ersten Ausnehmungen können zudem auch breiter als die ersten Blisternäpfe ausgebildet sein, so dass die ersten Blisternäpfe stets von allen Seitenwänden der ersten Ausnehmungen beabstandet sind.

Um die Vorschubkraft ausschließlich über die zweiten Ausnehmungen der Vorschubwalze auf die zweiten Blisternäpfe aufzubringen, ist es vorteilhaft, wenn die zweiten Ausnehmungen derart gestaltet sind, dass die zweiten Blisternäpfe während des Förderns des Blisterfolienbands zumindest abschnittsweise über einen direkten Kontakt mit Seitenwänden der zweiten Ausnehmungen zusammenwirken.

Weil die zweiten Blisternäpfe keine Produkte aufnehmen, können sie in Form und Größe frei gestaltet werden. Neben der Aufnahme von hohen Vorschubkräften in Förderrichtung können die zweiten Blisternäpfe auch hinsichtlich ihrer Führungseigenschaften in Breitenrichtung des Blisterfolienbands optimiert werden.

Vorzugsweise umfasst das Blisterfolienband in dessen Breitenerstreckung aneinander angrenzend zumindest einen ersten Längsbereich, der ausschließlich erste Blisternäpfe aufweist, und zumindest einen zweiten Längsbereich, der ausschließlich zweite Blisternäpfe aufweist, wobei der erste und der zweite Längsbereich sich in Längsrichtung des Blisterfolienbands erstrecken. Der zweite Längsbereich ist dabei vorzugsweise nur geringfügig breiter als die Breitenerstreckung der zweiten Blisternäpfe. Hierdurch wird die verfügbare Breite des Blisterfolienbands effektiv genutzt.

Es ist bevorzugt, dass die Vorschubwalze mindestens einen ersten ringförmigen Umfangsbereich, der ausschließlich erste Ausnehmungen aufweist, und mindestens einen in Axialrichtung an den ersten ringförmigen Umfangsbereich anschließenden zweiten ringförmigen Umfangsbereich, der ausschließlich zweite Ausnehmungen aufweist, umfasst. In analoger Weise zu den ersten und zweiten Längsbereichen des Blisterfolienbands wird dadurch eine einfache Gestaltung der Vorschubwalze angegeben, die den Vorschub lediglich in Teilbereichen davon umsetzt.

Als Axialrichtung ist gemäß der vorliegenden Anmeldung eine Richtung zu verstehen, die entlang einer Drehachse der Vorschubwalze gerichtet ist oder parallel zu dieser ist.

Die ringförmigen Umfangsbereiche erstrecken sich dabei bevorzugt vollständig um den Umfang der Vorschubwalze, also um 360 . Die Erstreckung des ersten ringförmigen Umfangsbereichs und des zweiten ringförmigen Umfangsbereichs in Axialrichtung der Vorschubwalze kann abhängig von der Dimensionierung der Blisterverpackung und der zweiten Ausnehmungen eingestellt werden.

Bevorzugt befindet sich in Axialrichtung jeweils genau eine zweite Ausnehmung innerhalb eines zweiten ringförmigen Umfangsbereichs. Der zweite ringförmige Umfangsbereich ist daher vorzugsweise in Axialrichtung schmaler als der erste ringförmige Umfangsbereich. Bevorzugt ist der zweite ringförmige Umfangsbereich in Axialrichtung nur unwesentlich breiter als die Breitenerstreckung der zweiten Ausnehmungen der Vorschubwalze.

Bevorzugt ist eine Erstreckung des ersten ringförmigen Umfangsbereichs in Axialrichtung der Vorschubwalze größer, vorzugsweise mindestens um den Faktor 1,5 oder 2 größer, als eine Erstreckung des zweiten ringförmigen Umfangsbereichs in Axialrichtung der Vorschubwalze. Besonders bevorzugt beträgt die Erstreckung des zweiten ringförmigen Umfangsbereichs in Axialrichtung der Vorschubwalze maximal 20 mm, noch mehr bevorzugt maximal 10 mm. Damit wird eine gute Ausnutzung der verfügbaren Breite der Vorschubwalze erzielt.

Die Erstreckung des ersten ringförmigen Umfangsbereichs in Axialrichtung hängt in der Regel ab von den zu produzierenden Blisterverpackungen und liegt zwischen 20 mm und 150 mm.

An dieser Stelle ist darauf hinzuweisen, dass die Merkmale, die zu den ersten und zweiten Längsbereichen des Blisterfolienbands erläutert wurden, entsprechend auf die ersten und zweiten ringförmigen Umfangsbereiche der Vorschubwalze übertragbar sind und umgekehrt.

Eine zweckmäßige Weiterbildung des Verfahrens sieht vor, dass die zweiten Ausnehmungen innerhalb des zweiten ringförmigen Umfangsbereichs in Axialrichtung der Vorschubwalze zueinander ausgerichtet sind und die zweiten Blisternäpfe in Längsrichtung des Blisterfolienbands zueinander ausgerichtet sind. Hierdurch wird in vorteilhafter Weise ein besonders schmaler zweiter ringförmiger Umfangsbereich der Vorschubwalze sowie ein besonders schmaler zweiter Längsbereich des Blisterfolienbands ausgebildet. Die Mantelfläche der Vorschubwalze wird optimal ausgenutzt und Abfallprodukte des vorgeschlagenen Verfahrens reduziert. Außerdem ist das Einfädeln des Blisterfolienbands in die Vorschubwalze auf diese Weise besonders leicht möglich.

Die Längsrichtung des Blisterfolienbands ist als die Haupterstreckungsrichtung des Blisterfolienbands definiert. Die Längsrichtung des Blisterfolienbands ist vorzugsweise parallel zur Vorschubrichtung des Blisterfolienbands.

Zueinander ausgerichtet bedeutet vorzugsweise, dass alle zweiten Ausnehmungen eines zweiten ringförmigen Umfangsbereichs in einer Flucht entlang des Umfangs der Vorschubwalze angeordnet sind, wodurch unter anderem eine besonders präzise Führung des Blisterfolienbands über die zweiten Blisternäpfe erreicht wird.

Mit weiterem Nutzen umfasst das Verfahren des Weiteren vorzugsweise den Schritt:
- Stanzen von Blisterverpackungen mit ausschließlich ersten Blisternäpfen aus dem versiegelten Blisterfolienband.

Durch diesen zusätzlichen Verfahrensschritt enthalten die Blisterverpackungen ausschließlich erste Blisternäpfe. Die zweiten Blisternäpfe, die ausschließlich zum Fördern der Blisterverpackung vorgesehen sind, werden nicht ausgestanzt.

Weiter bevorzugt verbleiben nach dem Ausstanzen der Blisterverpackungen aus dem Blisterfolienband ein oder mehrere Reststreifen, die ausschließlich zweite Längsbereiche des Blisterfolienbands und zweite Blisternäpfe aufweisen. Somit beeinflussen die zweiten Blisternäpfe nicht die herzustellende Blisterverpackung hinsichtlich deren Produktgestaltung.

Es ist auch denkbar, dass zusätzlich oder alternativ zweite Ausnehmungen auch in axialen Reihen auf der Vorschubwalze angeordnet sind. In der Regel wird jedoch darauf verzichtet werden, um in Vorschubrichtung zwischen den Blisterverpackungen keinen Abfallsteg zu erzeugen. Die Blisterverpackungen werden beim Ausstanzen dann bevorzugt in Vorschubrichtung unmittelbar aufeinanderfolgend ausgestanzt, d.h. die hintere Stanzkante der vorauseilenden Blisterverpackung entspricht der vorderen Stanzkante der nachfolgenden Blisterverpackung.

Vorzugsweise weist das Verfahren des Weiteren nach dem Stanzen den Schritt auf:
- Entsorgen des zweiten Längsbereichs einschließlich aller zweiten Blisternäpfe.

Nachdem die Blisterverpackungen aus dem Blisterfolienband ausgestanzt wurden, bleiben wie oben beschrieben Reststreifen mit zweiten Blisternäpfen übrig, die ein Abfallprodukt des Verfahrens darstellen. Eventuell verbleibt auch ein Restgitter. Dadurch, dass die zweiten Blisternäpfe nicht befüllt sind, können sie zusammen mit dem bzw. den Reststreifen oder dem Restgitter des Blisterfolienbands einfach entsorgt werden. Zusätzlich ist es denkbar, im Anschluss den bzw. die Reststreifen oder das Restgitter, das die zweiten Längsbereiche samt aller zweiten Blisternäpfe aufweist, zu schreddern oder anderweitig zu zerkleinern.

Besonders zweckmäßig ist es, wenn sich die zweiten Ausnehmungen in Form und/oder Größe von den ersten Ausnehmungen unterscheiden. Somit können die ersten und zweiten Ausnehmungen hinsichtlich ihrer vorgesehenen Funktion optimiert werden.

In vergleichbarer Weise kann es bevorzugt sein, dass die zweiten Blisternäpfe sich in Form und/oder Größe von den ersten Blisternäpfen unterscheiden. Insbesondere müssen die zweiten Blisternäpfe nicht an die Größe und/oder Form der Produkte angepasst werden. Dadurch ergibt sich die Möglichkeit, beliebige kundenspezifische Blisterverpackungen herzustellen und trotzdem den Vorschub zu optimieren.

Es ist grundsätzlich denkbar, dass die ersten und zweiten Blisternäpfe identisch sind und nur die zweiten Ausnehmungen in ihrer Größe und/oder Form entsprechend angepasst werden, um die Vorschubkraft lediglich auf die zweiten Blisternäpfe auszuüben. Alternativ ist es auch denkbar, dass die ersten und zweiten Ausnehmungen identisch sind und nur die zweiten Blisternäpfe in ihrer Größe und/oder Form entsprechend angepasst werden, um die Vorschubkraft auf die zweiten Blisternäpfe zu beschränken. In den meisten Fällen wird aber zum Zwecke der Optimierung des erfindungsgemäßen Prinzips sowohl eine Abweichung der zweiten Blisternäpfe in Größe und/oder Form von den ersten Blisternäpfen als auch eine Abweichung der zweiten Ausnehmungen in Größe und/oder Form von den ersten Ausnehmungen vorliegen.

In einer bevorzugten Weiterbildung wird vorgeschlagen, dass die Seitenwände der zweiten Ausnehmungen der Vorschubwalze zum Ausüben der Vorschubkraft zumindest abschnittsweise über einen direkten Kontakt mit den zweiten Blisternäpfen zusammenwirken. In Folge kann die Vorschubkraft äußerst effizient übertragen werden. Außerdem erreicht man so eine exakte Positionierung des Blisterfolienbands über die zweiten Blisternäpfe in Längsrichtung sowie bevorzugt auch in Breitenrichtung des Blisterfolienbands.

Das zumindest abschnittsweise direkte Kontakt ist dabei so zu verstehen, dass die Seitenwände der zweiten Ausnehmungen die Vorschubkraft auf zumindest Teile der zweiten Blisternäpfe übertragen. Diese Vorschubkraft wird auf Bereiche der zweiten Blisternäpfe übertragen, die gegen die Vorschubrichtung gerichtet sind. Üblicherweise erfolgt das Zusammenwirken mit den zweiten Blisternäpfen in einem Bereich der Seitenwände, der nahe an der offenen Seite der zweiten Ausnehmung liegt. Bevorzugt liegt dieser Bereich der Seitenwand, der die Seitenflanke der zweiten Blisternäpfe kontaktiert, bezüglich der Höhe der zweiten Ausnehmung in der oberen Hälfte, mehr bevorzugt im oberen Drittel. Auf einen vollflächig formschlüssigen Kontakt der Seitenwände der zweiten Ausnehmungen mit den zweiten Blisternäpfen kommt es beim Vorschub nicht an.

Bevorzugt sind die Seitenwände der ersten Ausnehmungen und die Seitenwände der zweiten Ausnehmungen senkrecht oder im Wesentlichen senkrecht zur Mantelfläche der Vorschubwalze, d.h. allenfalls um einen Winkel von bis zu 10° geneigt zur Mantelfläche. Auf diese Weise werden besonders einfach herzustellende Ausnehmungen vorgeschlagen, die in die Mantelfläche der Vorschubwalze gefräst werden können, wodurch die Herstellungskosten für die Vorschubwalze gering gehalten werden.

Die im Rahmen der Erfindung wesentlichen Seitenflanken sind insbesondere die Flanken, die in und gegen die Vorschubrichtung gerichtet sind. Der Winkel dieser Abschnitte der Seitenflanken kann im Querschnitt eines Blisternapfs entlang der Längsrichtung des Blisterfolienbands bestimmt werden. Es kann allgemein im Rahmen der Erfindung vorteilhaft sein, wenn diese Seitenflanken der zweiten Blisternäpfe relativ steil verlaufen. Es kann allgemein im Rahmen der Erfindung vorteilhaft sein, wenn die Seitenflanken der zweiten Blisternäpfe steiler verlaufen als die entsprechenden Seitenflanken der ersten Blisternäpfe.

Mit weiterem Vorteil ist vorgesehen, dass die ersten und die zweiten Blisternäpfe, zumindest in einem Bereich, der nahe an ihren offenen Seiten liegt, Abschnitte ihrer Seitenflanken aufweisen, die sich jeweils in einem Winkel gegenüber einer Höhenerstreckung des Blisterfolienbands, die senkrecht zur Ebene einer Erstreckung des Blisterfolienbands ist, erstrecken, wobei der Winkel dieser Abschnitte der Seitenflanken der zweiten Blisternäpfe kleiner als der Winkel der Abschnitte der Seitenflanken der ersten Blisternäpfe ist. Durch diese Maßnahme wird eine bessere Positionierung in Längsrichtung des Blisterfolienbands und zudem ein besseres mechanisches Zusammenwirken der zweiten Blisternäpfe mit den zweiten Ausnehmungen erreicht, wodurch eine höhere Vorschubkraft übertragen werden kann.

Mit besonderem Nutzen ist vorgesehen, dass der Winkel dieser Abschnitte der Seitenflanken der zweiten Blisternäpfe 0,1 bis 20°, bevorzugt 0,5 bis 18° und besonders bevorzugt 1 bis 16° beträgt.

Es wird darauf hingewiesen, dass der Winkel dieser Abschnitte der Seitenflanken der zweiten Blisternäpfe auch unabhängig von der Ausgestaltung der ersten Blisternäpfe die oben angegebenen Winkelbereiche aufweisen kann.

Der Winkel α darf innerhalb des bestimmten Winkelbereichs variabel sein, denn meist liegt im Bereich der Seitenflanken eine abschnittsweise oder durchgängige Krümmung vor. Die für den Winkel angegebenen Werte müssen daher in diesen Abschnitten der Seitenflanke lediglich in diesem Winkelbereich liegen. Allgemein gilt, dass bei gekrümmten Seitenflanken der Winkel von an die Krümmung gelegten Tangenten zur Messung verwendet wird.

Der Winkel muss vorzugsweise zumindest über einen Abschnitt der Seitenflanke mit einer Höhe in Höhenerstreckung von mindestens 2 mm, bevorzugt mindestens 3 mm, in diesem Winkelbereich liegen, um dieses Kriterium zu erfüllen.

Alternativ oder zusätzlich ist es bevorzugt, wenn die Abschnitte der Seitenflanken in diesem Winkelbereich zumindest über mindestens 20%, bevorzugt über mindestens 30%, der Höhe des zweiten Blisternapfes, und dies besonders bevorzugt in der oberen Hälfte der Höhe des zweiten Blisternapfes, also in der Hälfte, die zur offenen Seite des Blisternapfes hin gewandt ist, vorliegen. Der Bereich des Krümmungsbeginns am oberen Randbereich der Seitenflanke ist dabei ausgenommen, weil dort zwangsläufig größere Winkel vorliegen.

Für den Winkel α der ersten Blisternäpfe gilt hinsichtlich seiner Anordnung und Messung dasselbe wie für den Winkel α der zweiten Blisternäpfe beschrieben. Die Werte des Winkels α liegen bei den Seitenflanken der ersten Blisternäpfe im Bereich von 15 bis 45°, bevorzugt zwischen 20 und 40°.

Allgemein lässt sich festhalten, dass die zweiten Blisternäpfe aufgrund ihrer Verwendung ausschließlich für den Vorschub nicht denselben Einschränkungen unterliegen wie übliche Blisternäpfe. So können beispielsweise Beschädigungen beim Formen in Kauf genommen werden, wie etwa Risse im Bodenbereich oder im Bereich der Seitenflanken. Dadurch ist es möglich, steilere Flanken zu formen und die Geometrie der zweiten Blisternäpfe auf eine möglichst gute Kraftübertragung zu optimieren. Der Kontakt mit den zweiten Ausnehmungen erfolgt in der Regel nur in einem Bereich der Seitenflanken in Nähe der offenen Seiten der zweiten Blisternäpfe.

Vorzugsweise weist das Verfahren beim Bereitstellen des befüllten Blisterfolienbands die folgenden Schritte auf:
- Formen der ersten und der zweiten Blisternäpfe in ein Folienband in einer Formstation; und
- Befüllen der ersten Blisternäpfe mit Produkten in einer Befüllstation.

Die Formstation weist bevorzugt zumindest ein Formwerkzeug auf, das in positiver oder negativer Ausbildung die ersten und zweiten Blisternäpfe bildet.

Weiterhin soll nochmals verdeutlicht werden, dass die zweiten Blisternäpfe während des Verfahrens zu keinem Zeitpunkt mit Produkten befüllt werden. Die Befüllstation ist allein dazu vorgesehen, ausschließlich die ersten Blisternäpfe zu befüllen.

Erfindungsgemäß sind die ersten Blisternäpfe immer mit Produkten befüllte Blisternäpfe und die zweiten Blisternäpfe sind leer. Allerdings können auch weitere befüllte Blisternäpfe vorliegen, die beispielsweise als dritte Blisternäpfe zu bezeichnen sind und allgemein mit anderen Produkten befüllt sein können als die ersten Blisternäpfe. In diesem Fall soll auch auf die dritten Blisternäpfe keine Vorschubkraft wirken.

Im Folgenden wird die Erfindung anhand von Zeichnungen näher erläutert. Es zeigt:
- Fig. 1: einen allgemeinen Aufbau einer Blisterverpackungsmaschine, in der das erfindungsgemäße Verfahren ausgeführt werden kann;
- Fig. 2: in einer perspektivischen Ansicht das Siegeln einer Deckfolie auf ein Blisterfolienband gemäß einer Ausführungsform des erfindungsgemäßen Verfahrens;
- Fig. 3: in einer Schnittansicht das Siegeln einer Deckfolie auf ein Blisterfolienband gemäß einer weiteren Ausführungsform des erfindungsgemäßen Verfahrens;
- Fig. 4: eine Draufsicht auf den Siegelvorgang aus Fig. 3;
- Fig. 5: in einer vergrößerten Schnittansicht eine erfindungsgemäße Möglichkeit der Ausbildung einer ersten Ausnehmung und eines ersten Blisternapfs; und
- Fig. 6: in einer vergrößerten Schnittansicht eine erfindungsgemäße Möglichkeit der Ausbildung einer zweiten Ausnehmung und eines zweiten Blisternapfs.

Fig. 1 zeigt einen allgemeinen Aufbau einer Blisterverpackungsmaschine 1 zur Herstellung von Blisterverpackungen. In einer solchen Blisterverpackungsmaschine 1 kann das erfindungsgemäße Verfahren ausgeführt werden.

Die Blisterverpackungsmaschine 1 ist in mehrere Bearbeitungsstationen unterteilt. Die einzelnen Bearbeitungsstationen werden im Folgenden zum besseren Verständnis kurz umrissen.

Die Blisterverpackungsmaschine 1 aus Fig. 1 weist eine Formstation 5, eine Kühlstrecke 7, eine Befüllstation 9, eine Siegelvorrichtung 20 und eine Stanzstation 15 auf. Zu Beginn wird ein Folienband 3 von einer Rolle abgewickelt und einer Formstation 5 zugeführt. In der Formstation 5 werden mittels Formwerkzeugen Blisternäpfe in dem Folienband 3 ausgebildet, wodurch ein Blisterfolienband 21 erzeugt wird.

Das Ausbilden von Blisternäpfen erfolgt bei thermoplastischen Folienbändern 3 mithilfe eines Warmumformens des Folienbands 3, das in einer nachfolgenden Kühlstrecke 7 gekühlt und verfestigt wird. Bei metallischen Folienbändern 3 werden die Blisternäpfe durch Kaltumformen ausgebildet. Die Kühlstrecke 7 entfällt dann. Für das Warm- und Kaltumformen des Folienbands 3 werden in der Formstation 5 Formwerkzeuge eingesetzt, wobei diese Formwerkzeuge zumindest teilweise ein positives oder negatives Profil der Blisternäpfe aufweisen.

In die ausgebildeten Blisternäpfe des Blisterfolienbands 21 werden anschließend in einer Befüllstation 9 zu verpackende Produkte in die jeweiligen Blisternäpfe eingelegt. Nachfolgend wird das Blisterfolienband 21, dessen Blisternäpfe mit Produkten befüllt sind, in der Siegelvorrichtung 20, die als Walzensiegelvorrichtung ausgebildet ist, mit einer Deckfolie 13 versiegelt. Die Deckfolie 13 wird dabei in der Regel von einer Vorratsrolle abgezogen.

Anschließend können einzelne Blisterverpackungen 10 aus dem Blisterfolienband 21 in der Stanzstation 15 ausgestanzt werden. In einer nachfolgenden Einheit, die hier nicht weiter dargestellt ist, beispielsweise einem Kartonierer, werden die einzelnen Blisterverpackungen 10 in Faltschachteln oder andere Zwischenverpackungen verpackt.

Fig. 2 stellt eine perspektivische Darstellung des Siegelvorgangs im Rahmen einer Ausführungsform des erfindungsgemäßen Verfahrens dar. Sie zeigt eine Siegelvorrichtung 20 in Form einer Walzensiegelvorrichtung mit einer Vorschubwalze 19 und einer Siegelwalze 17. Wie oben beschrieben wird das Blisterfolienband 21 von einer vorgelagerten Formstation 5 geformt und der Siegelvorrichtung 20 zugeführt. Zwischen der Vorschubwalze 19 und der Siegelwalze 17 ist ein Siegelspalt ausgebildet, durch den das Blisterfolienband 21 und die Deckfolie 13 geführt werden.

Das Blisterfolienband 21 weist erste Blisternäpfe 23, die mit Produkten 22 befüllt sind, und zweite Blisternäpfe 25 auf, die nicht mit Produkten befüllt sind. Es ist hier lediglich ein Produkt 22 in einem Blisternapf angedeutet. Als Produkte 22 kommen allgemein im Rahmen der Erfindung insbesondere medizinische Produkte und einnehmbare Produkte, insbesondere einnehmbare medizinische Produkte, in Frage, speziell in Form von Tabletten, Dragees, Oblongs oder Kapseln. Die Blisternäpfe 23, 25 sind vor dem Siegeln an der Oberseite 26 des Blisterfolienbands 21 offen.

Die ersten Blisternäpfe 23 sind in zwei ersten Längsbereichen 31 des Blisterfolienbands 21 angeordnet, in denen sich ausschließlich erste Blisternäpfe 23 befinden. Die zweiten Blisternäpfe 25 sind in einem zweiten Längsbereich 33 angeordnet, der ausschließlich zweite Blisternäpfe 25 aufweist. In der Ausführungsform der Fig. 2 weist das Blisterfolienband 21 den zweiten Längsbereich 33 in der Mitte hinsichtlich einer Breitenerstreckung W des Blisterfolienbands 21 auf.

Es ist allgemein im Rahmen der Erfindung auch denkbar, dass nur ein oder mehr als zwei erste Längsbereiche 31 über die Breite des Blisterfolienbands 21 verteilt angeordnet sind. Die Anzahl der ersten Längsbereiche 31 kann zum Beispiel durch die Anzahl von Bahnen der Blisterverpackungsmaschine 1 definiert werden. Es können aber auch mehrere Bahnen an späteren Blisterverpackungen 10 in einem einzigen Längsbereich 31 liegen.

Es ist allgemein im Rahmen der Erfindung auch denkbar, dass zwei oder mehr zweite Längsbereiche 33 über die Breite des Blisterfolienbands 21 verteilt angeordnet sind. Beispielsweise ist es denkbar, dass zwei zweite Längsbereiche 33 an den Rändern des Blisterfolienbands 21 angeordnet sind.

Die ersten Blisternäpfe 23 sind in Gruppen von Blisternäpfen angeordnet, die in der Regel einer späteren Blisterverpackung 10 entsprechen. Die ersten Blisternäpfe 23 können in Form und Größe so ausgebildet werden, dass sie den Anforderungen der zu verpackenden Produkten 22 zu entsprechen. Die Anordnung der ersten Blisternäpfe 23 innerhalb des ersten Längsbereichs 31 ist beliebig anpassbar.

Es ist vorteilhaft, wenn die zweiten Blisternäpfe 25 innerhalb des zweiten Längsbereichs 33 zueinander in einer Flucht entlang der Längsrichtung L des Blisterfolienbands 21 angeordnet sind. Dies begünstigt eine exakte Führung des Blisterfolienbands 21 durch die Vorschubwalze 19. In der Ausführungsform der Fig. 2 weist der zweite Längsbereich 33 in Breitenrichtung W des Blisterfolienbandes 21 genau einen zweiten Blisternapf 25 auf. Der zweite Längsbereich 33 ist in Breitenrichtung W des Blisterfolienbands 21 nur unwesentlich breiter als der zweite Blisternapf 25. Es können aber auch mehrere zweite Blisternäpfe 25 in einem zweiten Längsbereich 33 axial nebeneinander oder versetzt zueinander angeordnet sein.

Die Vorschubwalze 19 dreht sich um eine Drehachse A. Die Vorschubwalze 19 weist mit den ersten Blisternäpfen 23 korrespondierende erste Ausnehmungen 27 und mit den zweiten Blisternäpfen 25 korrespondierende zweite Ausnehmungen 29 auf. Die ersten Ausnehmungen 27 nehmen während des Förderns und Siegelns die ersten Blisternäpfe 23 auf. Die zweiten Ausnehmungen 29 nehmen während des Förderns und Siegelns die zweiten Blisternäpfe 25 auf.

Die ersten Ausnehmungen 27 und die zweiten Ausnehmungen 29 sind jeweils als Vertiefungen in der Mantelfläche 30 der Vorschubwalze 19 ausgebildet. Die bevorzugte Geometrie der ersten und der zweiten Ausnehmungen 27, 29 wird weiter unten in Bezug auf Fig. 12 und 13 beschrieben.

Die ersten Ausnehmungen 27 und die zweiten Ausnehmungen 29 der Vorschubwalze 19 sind analog zu den ersten und den zweiten Längsbereichen 31, 33 des Blisterfolienbands 21 mit den darin ausgebildeten Blisternäpfen 23, 25 in ersten ringförmigen Umfangsbereichen 35 und zweiten ringförmigen Umfangsbereichen 37 der Vorschubwalze 19 angeordnet. Die ersten ringförmigen Umfangsbereiche 35 weisen ausschließlich erste Ausnehmungen 27 auf, die in Form und Größe sowie deren Anordnung dazu eingerichtet sind, die ersten Blisternäpfe 23 aufzunehmen. Die zweiten ringförmigen Umfangsbereiche 37, in der dargestellten Ausführungsform genau einer, weisen ausschließlich zweite Ausnehmungen 29 auf, die in Form und Größe sowie in deren Anordnung dazu eingerichtet sind, die zweiten Blisternäpfe 25 aufzunehmen.

Die zweiten Ausnehmungen 29 sind somit analog zu den zweiten Blisternäpfen 25 zueinander vorzugsweise in einer Flucht entlang des Umfangs der Vorschubwalze 19 angeordnet. Allgemein lässt sich festhalten, dass die Anordnung der Ausnehmungen 27, 29 in der Vorschubwalze 19 der Anordnung der Blisternäpfe 23, 25 im Blisterfolienband 21 entspricht.

Die Vorschubwalze 19 weist im dargestellten Beispielsfall genau einen zweiten ringförmigen Umfangsbereich 37 auf, der in Axialrichtung in der Mitte der Vorschubwalze 19 angeordnet ist. Der zweite ringförmige Umfangsbereich 37 weist in Axialrichtung der Vorschubwalze 19 gesehen genau eine zweite Ausnehmung 29 auf.

Der zweite Längsbereich 33 weist dieselbe Breite in Breitenrichtung W des Blisterfolienbands 21 auf wie der zweite ringförmige Umfangsbereich 37 der Vorschubwalze 19 in Axialrichtung der Vorschubwalze 19. Die ersten Längsbereiche 31 weisen bevorzugt dieselbe Breite in Breitenrichtung W des Blisterfolienbands 21 auf wie die ersten ringförmigen Umfangsbereiche 35 der Vorschubwalze 19 in Axialrichtung der Vorschubwalze 19.

Es ist anzumerken, dass die Form und Größe der zweiten Blisternäpfe 25 unabhängig von der Form und Größe der ersten Blisternäpfe 23 ist und umgekehrt. Insbesondere ist die Form und Größe der zweiten Blisternäpfe 25 unabhängig von der Form und Größe der Produkte 22.

Allgemein besitzen die zweiten Blisternäpfe 25 in der Regel in Draufsicht die Form eines Ovals, eines Kreises oder eines an den Ecken abgerundeten Rechtecks.

Im dargestellten Ausführungsbeispiel sind die zweiten Blisternäpfe 25 kleiner als die ersten Blisternäpfe 23.

Nachdem die Blisterverpackungen 10 in den ersten Längsbereichen 31 ausgestanzt sind, verbleiben der oder die zweiten Längsbereiche 33 in der Anlage und können anschließend entsorgt werden.

Sind die zweiten Längsbereiche 33 besonders schmal gegenüber der Gesamtbreite des Blisterfolienbands 21 ausgebildet, entsteht folglich weniger Abfall. Weiter wird die maximal verfügbare Breite der Blisterverpackungsmaschine 1 effektiv genutzt, um Blisterverpackungen 10 herzustellen. Ähnlich verhält es sich mit dem Verhältnis der Breite und Anzahl der zweiten Längsbereiche 33 gegenüber den ersten Längsbereichen 31 des Blisterfolienbands 21.

Die Siegelwalze 17 weist im Gegensatz zur Vorschubwalze 19 keine Ausnehmungen auf.

Das Blisterfolienband 21 und die Deckfolie 13 werden zwischen die Siegelwalze 17 und die Vorschubwalze 19 in einen Siegelspalt 18 geführt, in dem beide miteinander in Kontakt treten. Die Siegelrichtung ist mit Pfeil S gekennzeichnet. Nach dem Siegeln verlässt das Blisterfolienband 21 mit der angesiegelten Deckfolie 13 die Siegelvorrichtung 20 und kann zum Beispiel einer zuvor beschriebenen Stanzstation 15 zugeführt werden.

Fig. 3 zeigt in einer schematischen Schnittdarstellung einen ähnlichen Siegelvorgang wie in Fig. 2. Im Vergleich mit Fig. 2 sind lediglich die zweiten Blisternäpfe 25 in Vorschubrichtung V in einem größeren Abstand zueinander angeordnet. Alle anderen in Zusammenhang mit Fig. 2 erläuterten Details treffen auch auf Fig. 3 zu. Die Schnittlinie der Fig. 3 verläuft dabei abwechselnd durch die Mitte der ersten und zweiten Ausnehmungen 27, 29 der Vorschubwalze 19.

Fig. 4 stellt die Siegelung einer Deckfolie 13 auf ein Blisterfolienband 21 gemäß Fig. 3 in Draufsicht dar. Ferner sind in Fig. 4 die ersten und zweiten Längsbereiche 31, 33 des Blisterfolienbands 21 durch gestrichelte Linien in Vorschubrichtung V verdeutlicht. Die Richtung des Pfeils W in Fig. 4 entspricht der Breitenrichtung des Blisterfolienbands 21 und ist parallel zur Axialrichtung der Vorschubwalze 19 und der Siegelwalze 17. Die Richtung des Pfeils L entspricht der Längsrichtung des Blisterfolienbands 21 und ist parallel zur Vorschubrichtung V.

Fig. 5 zeigt in vergrößerter Längsschnittansicht eine Möglichkeit der Ausbildung einer ersten Ausnehmung 27 und eines ersten Blisternapfs 23 im Rahmen des erfindungsgemäßen Verfahrens. Die Seitenwände 50a der ersten Ausnehmung 27 erstrecken sich im Wesentlichen senkrecht zur Mantelfläche 30 der Vorschubwalze 19. Eine geringfügige Abweichung von bis zu 5° ist denkbar. Außerdem kann eine Abrundung an der oberen Kante vorgesehen sein.

Die oberen Abschnitte der Seitenflanken 45a des dargestellten ersten Blisternapfs 23 sind in der Schnittansicht leicht gekrümmt. Eine Tangente ist als Gerade eingezeichnet. Dieser Abschnitt der Seitenflanke 45a ist somit in einem Winkel α gegenüber der Höhenerstreckung H des Blisterfolienbands 21 geneigt. Die Höhenerstreckung H ist senkrecht zur Längsrichtung L und zur Breitenrichtung W des Blisterfolienbands 21.

Fig. 6 stellt in vergrößerter Längsschnittansicht eine Möglichkeit der Ausbildung einer zweiten Ausnehmung 29 und eines zweiten Blisternapfs 25 im Rahmen des erfindungsgemäßen Verfahrens dar. In der Zusammenschau mit Fig. 5 ist ersichtlich, dass die maßgeblichen Abschnitte der Seitenflanken 45b der zweiten Blisternäpfe 25 steiler als die der ersten Blisternäpfe 23 ausgebildet sind. Der Winkel α gegenüber der Höhenerstreckung H des Blisterfolienbands 21 dieser Abschnitte ist kleiner als beim ersten Blisternapf 23.

Die Seitenwände 50b der zweiten Ausnehmung 29 erstrecken sich hier im Wesentlichen senkrecht zur Mantelfläche 30 der Vorschubwalze 19. Eine geringfügige Abweichung von bis zu 5° ist denkbar. Außerdem kann eine Abrundung an der oberen Kante vorgesehen sein.

In Verbindung mit den steileren Abschnitten der Seitenflanken 45b der zweiten Blisternäpfe 25 wird somit im oberen Bereich der Seitenwand eine Kraftübertragung in Vorschubrichtung V und eine vorteilhafte Führung und Zentrierung des Blisterfolienbands 21 relativ zur Vorschubwalze 19 bewirkt.

Allgemein im Rahmen der Erfindung ist es vorteilhaft, wenn die zweiten Blisternäpfe 25 in den zweiten Ausnehmungen 29 weniger Spiel haben als die ersten Blisternäpfe 23 in den ersten Ausnehmungen 27.

Aufgrund der engen Führung der zweiten Blisternäpfe 25 in den zweiten Ausnehmungen 29 ist es zugleich möglich, die ersten Blisternäpfe 23 dadurch in ihren ersten Ausnehmungen 27 zu zentrieren. Idealerweise geschieht dies nicht nur in Längsrichtung L, sondern auch in Breitenrichtung W des Blisterfolienbandes 21.

Hierzu müssen die Seitenwände 50b der zweiten Ausnehmungen 29 nicht unbedingt senkrecht ausgebildet sein. Sie können auch eine abweichende Form annehmen, beispielsweise angepasst an die Form der entsprechenden Seitenflanke 45b des zweiten Blisternapfes 25, wie es in Fig. 3 angedeutet ist.

## Patentansprüche

1. Verfahren zum Herstellen von Blisterverpackungen (10) mit einer Siegelvorrichtung (20), die eine Vorschubwalze (19) und eine mit der Vorschubwalze (19) zusammenwirkende Siegelwalze (17) aufweist, umfassend:
- Bereitstellen eines befüllten Blisterfolienbands (21), das erste Blisternäpfe (23) und zweite Blisternäpfe (25) umfasst, wobei die ersten Blisternäpfe (23) mit Produkten (22) befüllt sind und die zweiten Blisternäpfe (25) leer sind;
- Einbringen des Blisterfolienbands (21) in einen Siegelspalt (18) zwischen der Vorschubwalze (19) und der Siegelwalze (17);
- Einbringen einer Deckfolie (13) in den Siegelspalt (18) zwischen der Vorschubwalze (19) und der Siegelwalze (17) in Richtung einer Oberseite (26) des Blisterfolienbands (21), an der die ersten und die zweiten Blisternäpfe (23, 25) offen sind;
- Aufnehmen der ersten Blisternäpfe (23) in ersten Ausnehmungen (27) der Vorschubwalze (19) und Aufnehmen der zweiten Blisternäpfe (25) in zweiten Ausnehmungen (29) der Vorschubwalze (19);
- Fördern des Blisterfolienbands (21) durch rotatorisches Antreiben der Vorschubwalze (19), wobei Seitenwände (50b), welche die zweiten Ausnehmungen (29) begrenzen, die zweiten Blisternäpfe (25) des Blisterfolienbands (21) kontaktieren und auf diese eine Vorschubkraft ausüben, während Seitenwände (50a), welche die ersten Ausnehmungen (27) begrenzen, auf die ersten Blisternäpfe (23) im Wesentlichen keine Vorschubkraft ausüben; und
- Siegeln der Deckfolie (13) auf die Oberseite (26) des Blisterfolienbands (21) mittels der Siegelwalze (17), wobei die Vorschubwalze (19) das Blisterfolienband (21) in einer Siegelrichtung (S) abstützt.

2. Verfahren zum Herstellen von Blisterverpackungen (10) nach Anspruch 1, **dadurch gekennzeichnet, dass** das Blisterfolienband (21) in dessen Breitenerstreckung (W) aneinander angrenzend zumindest einen ersten Längsbereich (31), der ausschließlich erste Blisternäpfe (23) aufweist, und zumindest einen zweiten Längsbereich (33), der ausschließlich zweite Blisternäpfe (25) aufweist, umfasst, wobei der erste und der zweite Längsbereich (31, 33) sich in Längsrichtung (L) des Blisterfolienbands (21) erstrecken.

3. Verfahren zum Herstellen von Blisterverpackungen (10) nach Anspruch 2, **dadurch gekennzeichnet, dass** die Vorschubwalze (19) mindestens einen ersten ringförmigen Umfangsbereich (35), der ausschließlich erste Ausnehmungen (27) aufweist, und mindestens einen in Axialrichtung an den ersten ringförmigen Umfangsbereich (35) anschließenden zweiten ringförmigen Umfangsbereich (37), der ausschließlich zweite Ausnehmungen (29) aufweist, umfasst.

4. Verfahren zum Herstellen von Blisterverpackungen (10) nach Anspruch 3, **dadurch gekennzeichnet, dass** eine Erstreckung des ersten ringförmigen Umfangsbereichs (35) in Axialrichtung der Vorschubwalze (19) größer, vorzugsweise mindestens um den Faktor 1,5 oder 2 größer, als eine Erstreckung des zweiten ringförmigen Umfangsbereichs (37) in Axialrichtung der Vorschubwalze (19) ist, wobei vorzugsweise die Erstreckung des zweiten ringförmigen Umfangsbereichs (37) maximal 20 mm, bevorzugt maximal 10 mm beträgt.

5. Verfahren zum Herstellen von Blisterverpackungen (10) nach Anspruch 3 oder 4, **dadurch gekennzeichnet, dass** die zweiten Ausnehmungen (29) innerhalb des zweiten ringförmigen Umfangsbereichs (37) in Axialrichtung der Vorschubwalze (19) zueinander ausgerichtet sind und die zweiten Blisternäpfe (25) in Längsrichtung (L) des Blisterfolienbands (21) zueinander ausgerichtet sind.

6. Verfahren zum Herstellen von Blisterverpackungen (10) nach einem der Ansprüche 2 bis 5, **dadurch gekennzeichnet, dass** das Verfahren des Weiteren den Schritt aufweist:
- Stanzen von Blisterverpackungen (10) mit ausschließlich ersten Blisternäpfen (23) aus dem versiegelten Blisterfolienband (21).

7. Verfahren zum Herstellen von Blisterverpackungen (10) nach Anspruch 6, **dadurch gekennzeichnet, dass** das Verfahren des Weiteren nach dem Stanzen den Schritt aufweist:
- Entsorgen des zweiten Längsbereichs (33) des Blisterfolienbands (21) einschließlich aller zweiten Blisternäpfe (25).

8. Verfahren zum Herstellen von Blisterverpackungen (10) nach einem der vorhergehenden Ansprüche, **dadurch gekennzeichnet, dass** sich die zweiten Ausnehmungen (29) in Form und/oder Größe von den ersten Ausnehmungen (27) unterscheiden.

9. Verfahren zum Herstellen von Blisterverpackungen (10) nach einem der vorhergehenden Ansprüche, **dadurch gekennzeichnet, dass** sich die zweiten Blisternäpfe (25) in Form und/oder Größe von den ersten Blisternäpfen (23) unterscheiden.

10. Verfahren zum Herstellen von Blisterverpackungen (10) nach einem der vorhergehenden Ansprüche, **dadurch gekennzeichnet, dass** die Seitenwände (50b) der zweiten Ausnehmungen (29) der Vorschubwalze (19) zum Ausüben der Vorschubkraft zumindest abschnittsweise über einen direkten Kontakt mit den zweiten Blisternäpfen (25) zusammenwirken.

11. Verfahren zum Herstellen von Blisterverpackungen (10) nach einem der vorhergehenden Ansprüche, **dadurch gekennzeichnet, dass** die ersten und die zweiten Blisternäpfe (23, 25), zumindest in einem Bereich, der nahe bei ihren offenen Seiten liegt, Abschnitte von Seitenflanken (45a, 45b) aufweisen, die sich jeweils unter einem Winkel (α) zu einer Höhenerstreckung (H) des Blisterfolienbands (21), die senkrecht zur Ebene einer Erstreckung des Blisterfolienbands (21) ist, erstrecken, wobei der Winkel (α) dieser Abschnitte der Seitenflanken (45) der zweiten Blisternäpfe (25) 0,1 bis 20°, bevorzugt 0,5 bis 18° und besonders bevorzugt 1 bis 16° beträgt.

12. Verfahren zum Herstellen von Blisterverpackungen (10) nach Anspruch 11, **dadurch gekennzeichnet, dass** der Winkel (α) dieser Abschnitte der Seitenflanken (45b) der zweiten Blisternäpfe (25) kleiner als der Winkel (α) der Abschnitte der Seitenflanken (45a) der ersten Blisternäpfe (23) ist.

13. Verfahren zum Herstellen von Blisterverpackungen (10) nach einem der vorhergehenden Ansprüche, **dadurch gekennzeichnet, dass** das Bereitstellen des befüllten Blisterfolienbands (21) folgende Schritte aufweist:
- Formen der ersten und der zweiten Blisternäpfe (23, 25) in ein Folienband (3) in einer Formstation (5) zur Bildung des Blisterfolienbands (21); und
- Befüllen der ersten Blisternäpfe (23) mit Produkten (22) in einer Befüllstation (9).
